# EUROPÄISCHE PATENTSCHRIFT

(11) **EP 3 274 495 B1**
(45) Veröffentlichungstag und Bekanntmachung des Hinweises auf die Patenterteilung: **17.04.2019**
(21) Anmeldenummer: 16711198.8
(22) Anmeldetag: 15.03.2016
(51) Int. Cl.: D06C 3/02, D06C 3/10

(54) **GEWEBE-BREITHALTER EINER AUSRÜSTUNGSMASCHINE**
FABRIC SPREADER OF A FINISHING MACHINE
TENDEUR DE LARGEUR DE TISSU D'UNE MACHINE À FINIR

(30) Priorität: 27.03.2015 DE 102015104805; 16.06.2015 DE 102015109601
(43) Veröffentlichungstag der Anmeldung: 31.01.2018
(73) Patentinhaber: Schlatter Deutschland GmbH & Co. KG, 48153 Münster (DE)
(72) Erfinder: MÖLLMANN, Rainer, 48167 Münster (DE); STÜCKER, Andreas, 48683 Ahaus (DE); WITTWER, Matthias, 58332 Schwelm (DE); HUNDERTMARK, Axel, 48291 Telgte (DE)
(74) Vertreter: Habbel, Ludwig
(86) Internationale Anmeldenummer: PCT/EP2016/055521
(87) Internationale Veröffentlichungsnummer: WO 2016/156025

(56) Entgegenhaltungen:
- WO-A1-2015/033755
- DE-A1- 4 237 841
- DE-C- 927 984
- US-A- 3 469 291

## Beschreibung

Die Erfindung betrifft einen Gewebebreithalter nach dem Oberbegriff des Anspruchs 1.

Aus der DE 42 37 841 A1, die als nächstkommender Stand der Technik angesehen wird, ist ein solcher Gewebebreithalter bekannt.

Ausrüstungsmaschinen dienen dazu, einer Textilbahn mit Hilfe einer so genannten Thermofixierung die gewünschte Formstabilität zu verleihen. Der Begriff der Textilbahn umfasst im Rahmen des vorliegenden Vorschlags verschiedene, insbesondere als eine endlose Bahn vorliegende Flächengebilde aus unterschiedlichen Materialien, die z. B. natürliche oder Kunststoffasern ausschließlich oder evtl. zusammen mit metallischen Drähten enthalten können, und die als Gewebe, Gelege, Gewirke oder als so genannte Nonwovens ausgestaltet sein können. Beispielsweise kann zunächst auf einer Webmaschine eine Gewebebahn aus Kunststofffäden erzeugt worden sein, wobei diese Gewebebahn nach dem Verweben noch nicht formstabil ist. Da dies ein in der Praxis sehr häufiger Anwendungsfall ist, wird nachfolgend regelmäßig ein solches Gewebe erwähnt, ohne dass der vorliegende Vorschlag darauf beschränkt ist. Für bestimmte Anwendungen der Gewebebahn kann die unvollständige Formstabilität nachteilig sein, beispielsweise wenn die Gewebebahn zu einer geschlossenen Endlosbahn vernäht wird und in einer Produktionsmaschine, beispielsweise im Bereich der Papierherstellung, als umlaufendes Band eingesetzt werden soll. Abmessungsänderungen in Längs- oder Querrichtung innerhalb der Produktionsmaschine können zu Betriebsstörungen führen.

Die erwähnte Ausrüstungsmaschine dient dazu, mit Hilfe von Wärmeeinwirkung das Textilmaterial zu fixieren. Zudem kann in der Ausrüstungsmaschine eine Dehnung der Textilbahn vorgesehen sein, indem die Textilbahn beispielsweise um zwei Umlenkrollen geführt wird und deren Abstand nach und nach vergrößert wird.

Während der Behandlung der Textilbahn in der Ausrüstungsmaschine muss sichergestellt werden, dass die Textilbahn nicht aufgrund der in Längsrichtung anliegenden Spannung und Wärmeeinwirkung unkontrolliert quer zur Längsrichtung schrumpft, sondern vielmehr eine definierte Breite bzw. Breitenspannung behält. Hierzu dienen die Gewebebreithalter, welche die beiden Ränder der Textilbahn bei ihrem Durchlauf durch die thermische Behandlungszone mechanisch erfassen und in der gewünschten Breite halten. Die Nadeln, die dazu verwendet werden, sind an jedem der beiden Ränder der Gewebebahn in einer Vielzahl von so genannten Nadelwagen angeordnet, die an einer Kette geführt werden. Die einzelnen Nadelwagen sind dabei relativ zur Kette beweglich, so dass der Abstand zwischen den einzelnen Nadelwagen verändert werden kann, beispielsweise in Anpassung an die Längsdehnung, die der Textilbahn vermittelt wird.

Bei dem oben erwähnten, bekannten Gewebebreithalter sind Federn an den einzelnen Nadelwagen vorgesehen, und der jeweilige Nadelwagen ist nur unter Überwindung der Federkräfte relativ zu einer Antriebskette beweglich, die zum Antrieb einer Vielzahl von Nadelwagen vorgesehen ist. Jeder Nadelwagen ist über einen Mitnehmer mit der Kette verbunden, und zwischen Mitnehmer und Kette sind die Federn vorgesehen. Mittels der Federn wird der Nadelwagen stets in einer vorbestimmten Sollposition an der Kette gehalten, sofern keine anderweitigen Kräfte auftreten, die beispielsweise durch die Textilbahn auf den Nadelwagen einwirken. Um eine Dehnung der Textilbahn in Längsrichtung zu bewirken, muss folglich eine Vielzahl von momentan mit der Textilbahn im Eingriff befindlichen Nadelwagen relativ zur Kette in deren Längsrichtung bewegt werden, und dementsprechend wird die Dehnung der Textilbahn an deren beiden Rändern dadurch erschwert, dass dort die Summe der Vielzahl von einzelnen Federkräften überwunden werden muss, um die jeweilige Relativbewegung des Nadelwagens zur Kette zu ermöglichen. Im Ergebnis ist nicht auszuschließen, dass hierdurch textile Fasern, die quer zur Längs- bzw. Laufrichtung der Textilbahn verlaufen, bogenförmig gekrümmt verlaufen und die Gleichmäßigkeit der Struktur der Textilbahn hierdurch beeinträchtigt ist. Bei technischen Anwendungen, wenn beispielsweise die Textilbahn später als Sieb verwendet werden soll, ist eine möglichst gleichmäßig ausgestaltete Struktur vorteilhaft, um über die gesamte Fläche der Textilbahn möglichst gleichmäßige Eigenschaften sicherzustellen.

Beiderseits der Textilbahn verlaufen bei dem bekannten Gewebebreithalter zwei Ketten in jeweils einer geschlossenen Schlaufe um zwei Umlenkrollen. Jede Kette kann dabei gedanklich in zwei Abschnitte aufgeteilt werden, nämlich ein Vorlauf- oder Arbeitstrum, welches in derselben Richtung läuft wie die Textilbahn, und in ein Rücklauftrum, welches in entgegengesetzter Richtung läuft. Innerhalb des Vorlauf- oder Arbeitstrums erfassen die Nadelwagen die Textilbahn.

Zur Führung der Nadelwagen verlaufen diese in einer Führungsschiene. Die Nadelwagen weisen liegend angeordnete, um eine aufrechte Achse drehbare Führungsrollen auf, welche an einer aufrechten Führungsfläche anliegen und den Nadelwagen gegen die Zugkräfte abstützen, die durch die zu schrumpfen bestrebte Textilbahn auf den Nadelwagen einwirken. die jeweils in einer Nut laufen, so dass die Nadelwagen gegen Kippkräfte gesichert sind. Diese Kippkräfte treten auf, da die Spannung der Textilbahn Zugkräfte auf die Nadelwagen im Bereich der Nadeln einwirken lässt, und weil die Nadeln im Abstand oberhalb der liegenden Führungsrollen angeordnet sind. Aufgrund des jeweils resultierenden Moments sind die Nadelwagen bestrebt, um ihre zur Textilbahn gerichteten inneren Rollen zu kippen und dabei die äußeren, von der Textilbahn weiter beabstandeten Rollen anzuheben. Legen sich die Rollen dabei nicht mit ihrer Umfangsfläche, sondern mit ihrer Seitenfläche an ein Führungs- bzw. Abstützungsprofil an, so tritt hier eine vergleichsweise hohe Reibung auf, welche die Relativbeweglichkeit der Nadelwagen zur Kette ebenfalls beeinträchtigen und unerwünscht hohe, auf die Textilbahn einwirkende Kräfte bewirken kann.

Aus der DE 31 39 722 A1 ist ein Gewebebreithalter bekannt, welcher liegend angeordnete Stützrollen aufweist, die den Nadelwagen mit geringeren Reibungsverlusten - nämlich lediglich mit einer zu vernachlässigenden Rollreibung - gegen die erwähnten Kippkräfte abstützen. Bei diesem Stand der Technik sind die einzelnen Nadelwagen miteinander und mit der Kette verbunden, so dass sie nicht im Vergleich zur Ketten-Laufgeschwindigkeit voreilen oder nacheilen können, um sich der Dehnung der Textilbahn anzupassen. Auch hierdurch treten Relativkräfte zwischen der Textilbahn und den Nadelwagen auf, die unerwünscht sind, da hierdurch Verformungen in der Textilbahn nicht auszuschließen sind. Ähnlich sind aus der DE 26 46 802 A1 sowie aus der DE 35 29 514 C1 jeweils so genannte Kluppenwagen bekannt, die ebenfalls keine Relativbewegung zur Kette in Längsrichtung ermöglichen und Stützrollen zum Abstützen der Kippkräfte aufweisen.

Aus der WO 2015/033755 A1 ist ein Gewebebreithalter bekannt, bei denen die Nadeln mittels Federn zentriert sind, also in zwei entgegengesetzten Richtungen jeweils durch die Federn gegenüber dem übrigen Nadelwagen abgestützt sind.

Aus der DE 927 984 C und der US 3 469 291 A sind jeweils Kluppenwagen bekannt, die das zu erfassende Gut nicht mit Hilfe von Nadeln, sondern durch eine Klemmvorrichtung halten. Gemäß der DE 927 984 C ist jede Kluppe an einem Kettenglied befestigt. Gemäß der US 3 469 291 A bilden die einzelnen Kluppen selbst die Glieder der Kluppenkette.

Der Erfindung liegt die Aufgabe zugrunde, einen gattungsgemäßen Gewebebreithalter dahingehend zu verbessern, dass dieser eine möglichst leichtgängige Anpassung der Position der Nadelwagen an die Dehnungsverhältnisse der Textilbahn ermöglicht und somit eine möglichst leichtgängige Verschiebebeweglichkeit der Nadelwagen gegenüber der Kette ermöglicht, an welcher die Nadelwagen geführt sind.

Diese Aufgabe wird durch einen Gewebebreithalter mit den Merkmalen des Anspruchs 1 gelöst. Vorteilhafte Ausgestaltungen sind in den Unteransprüchen beschrieben.

Die Erfindung schlägt mit anderen Worten vor, dass die Rollen, die den Nadelwagen gegen Kippkräfte abstützen, nicht liegend angeordnet sind, also um eine aufrechte Achse drehbar, sondern vielmehr um eine liegende Achse drehbar gelagert sind, so dass diese Rollen als aufrechte Rollen bezeichnet werden. Um diese Rollen gegen auf den Nadelwagen einwirkende Kippkräfte zu sichern bzw. zu führen, sind Führungsflächen oberhalb bzw. unterhalb der Rollen vorgesehen, an denen sich die aufrechten Rollen abstützen. Die aufrechten Rollen liegen beispielsweise von unten einer Führungsfläche an, die oberhalb der aufrechten Rollen vorgesehen ist, so dass die Außenseite des Nadelwagens gegen abhebende Kräfte gesichert ist bzw. gegen Momente, welche die Außenseite des Nadelwagens anzuheben bestrebt sind. Bei bekannten Nadelwagen geschieht diese Sicherung dadurch, dass die liegend angeordneten Rollen nicht mit ihrer Umfangsfläche, sondern mit ihrer Seitenfläche mittels Gleitreibung in der erwähnten Nut geführt sind. Vorschlagsgemäß hingegen tritt in diesem Bereich keine Gleitreibung, sondern ausschließlich Rollreibung auf, so dass der Nadelwagen erheblich leichtgängiger in dem jeweiligen Führungsprofil läuft und somit optimal leichtgängig verstellt werden kann und sich beispielsweise entsprechend der Längsdehnung der Textilbahn relativ zur Kette verschieben lässt.

Wenn jeweils aufrechten Rollen nebeneinander am Nadelwagen angeordnet sind, beispielsweise auf einer gemeinsamen gedachten oder körperlich verwirklichten Achse angeordnet sind, so wird im Rahmen des vorliegenden Vorschlags die zur Textilbahn nähere aufrechte Rolle eines im Vorlauf- oder Arbeitstrum laufenden Nadelwagens als innere aufrechte Rolle und die von der Textilbahn weiter entfernte aufrechte Rolle als äußere aufrechte Rolle bezeichnet. Die inneren aufrechten Rollen laufen beispielsweise auf einer Führungsfläche, die unterhalb dieser Rollen angeordnet ist, während die äußeren aufrechten Rollen auf einer Führungsfläche laufen, die oberhalb dieser Rollen angeordnet ist.

Bei den bekannten Breithaltern ist der Mitnehmer mit Hilfe von Druckfedern zu beiden Stirnseiten des Nadelwagens hin abgestützt, so dass eine Relativbewegung des Nadelwagens gegenüber der Kette, also gegenüber dem Mitnehmer, unter Überwindung der jeweiligen Federkraft möglich ist und zwar bis zu einem solchen Maß, dass die entsprechende Feder, die üblicherweise als wendelförmige Druckfeder ausgestaltet ist, auf Block geht. Vorschlagsgemäß ist demgegenüber vorgesehen, dass der Mitnehmer ein Gleitstück aufweist, welches am Nadelwagen beweglich gelagert und geführt ist, so dass der Nadelwagen relativ zum Mitnehmer und zu diesem Gleitstück hin und her beweglich ist und dementsprechend gegenüber der Kette hin und her bewegt werden kann, beispielsweise gegenüber der Geschwindig keit, mit welcher die Kette läuft, voreilen oder nachlaufen kann. Das Gleitstück ist bei dieser vorteilhaften Ausgestaltung des Breithalters frei beweglich gelagert, also frei von Federkräften, so dass die Verschiebung des Nadelwagens gegenüber der Kette allein aufgrund der Bewegungen innerhalb der Textilbahn erfolgt, beispielsweise aufgrund der Dehnung der Textilbahn. Der Nadelwagen kann folglich besonders feinfühlig relativ zur Kette bewegt werden, weil abgesehen von der verbesserten Reibung der Rollen des Nadelwagens in ihren Führungsschienen auch keine Federkräfte zu überwinden sind, bevor der Nadelwagen entsprechenden Kräften folgen kann, die durch die Textilbahn auf den Nadelwagen einwirken.

Vorteilhaft kann die Kette als Rollenkette ausgestaltet sein. Dies stellt eine preisgünstige und robuste Ausgestaltung der Kette dar. Da die Kette in einer liegenden, O-förmigen Endlosschlaufe geführt ist, sind die äußeren und inneren Laschen der Rollenkette liegend angeordnet, während die Bolzen bzw. Hülsen oder Rollen der Rollenkette aufrecht stehend angeordnet sind. Es ist bekannt, einige Bolzen der Rollenkette nach oben zu verlängern, so dass sie als sogenannte Antriebszapfen oder Mitnehmerbolzen über die oben liegenden Laschen der Rollenkette hinausragen. An die Mitnehmerbolzen schließen die Mitnehmer des jeweiligen Nadelwagens an, also im Abstand oberhalb der Ebene, in welcher die übrige Rollenkette verläuft, nämlich oberhalb der Hülsen oder Rollen, der übrigen Bolzen und der Laschen. Die Kräfte, welche durch die Textilbahn über die Nadeln auf den Nadelwagen einwirken und eine Relativbewegung zwischen dem Nadelwagen und der Kette zu bewirken bestrebt sind, bewirken daher Scherkräfte, die auf den verlängerten Bolzen der Kette einwirken. Dadurch, dass die Kräfte vom Mitnehmer oberhalb der Kettenmitte angreifen, tritt zudem eine Momentenbelastung auf, die einerseits den Antriebswiderstand der Kette erhöhen kann und andererseits eine zusätzliche Belastung für den Mitnehmerbolzen bewirkt.

Im Vergleich zu dieser bekannten Ausgestaltung kann vorteilhaft vorgesehen sein, dass ein als Finger ausgestalteter Mitnehmer sich in den Freiraum zwischen zwei Rollen der Kette erstreckt. Hierdurch werden die Zugkräfte durch die beiderseits der Rolle angeordneten Laschen der Rollenkette aufgefangen, so dass die Belastung des jeweiligen Bolzens, der durch die Rolle verläuft, erheblich reduziert ist. durch die mittige Positionierung des Mitnehmers Momente vermieden, die ansonsten auf den Mitnehmerbolzens einwirken würden. Zudem ermöglicht diese Ausgestaltung wirtschaftlich vorteilhaft die Verwendung handelsüblichen Rollenketten, die keine verlängerten Bolzen als Mitnehmerbolzen aufweisen.

In einer dazu alternativen Ausgestaltung kann vorteilhaft vorgesehen sein, die Mitnehmerbolzen der Kette beidseitig überstehen zu lassen, also beide Enden über die Laschen der Rollenkette hinaus nach außen ragen zu lassen. Die Mitnehmer der Nadelwagen weisen in diesem Fall jeweils zwei Laschen auf, so dass sie die Kette beidseitig umgreifen. Hierdurch werden nicht nur die angreifenden Kräfte auf zwei Stellen verteilt, so dass die örtliche Belastung des Mitnehmerbolzens annähernd halbiert werden kann, sondern durch die symmetrische Verteilung der angreifenden Kräfte können auch die auftretenden Momente minimiert oder sogar eliminiert werden. Angesichts der liegenden Ausrichtung der Rollenkette bedeutet dies, dass jeder Mitnehmer eine obere und eine untere Lasche aufweist.

Zudem greifen die beiden Laschen des Mitnehmers außerhalb der mittleren Kettenebene an. Dies ist insofern vorteilhaft, als beispielsweise Antriebsräder in dieser mittleren Kettenebene zwischen die Rollen eintauchen. Mitnehmer, die in dieser mittleren Kettenebene in die Kette eingreifen, können daher lediglich eine begrenzte Eindringtiefe aufweisen oder erfordern spezielle Ketten-Antriebsräder mit Aussparungen, in welche die Mitnehmer eintauchen können. Wenn es jedoch vorteilhaft ist, unterschiedliche Abstände des Nadelwagens von der Kette zu ermöglichen, so können die beiden Laschen entsprechend lang ausgestaltet werden und die Kette entsprechend weit übergreifen, ohne mit Hindernissen wie den erwähnten Antriebsrädern in Kollision zu geraten. Wenn beispielsweise an den beiden Enden des Breithalters, wo die Kette jeweils um 180° umgelenkt wird, diese Umlenkung mit einem geringen Radius erfolgt, können sich dort Schrägstellungen eines Nadelwagens gegenüber der Kette ergeben, und dementsprechend unterschiedliche Abstände zwischen dem Nadelwagen und der Kette. Entsprechend lang ausgestaltete Mitnehmer können derartige Abstandsänderungen problemlos ausgleichen.

Um einen solchen Abstandsausgleich mit möglichst einfachen Mitteln zuverlässig zu ermöglichen, kann vorgesehen sein, dass wenigstens eine der beiden Laschen eines Mitnehmers ein Langloch aufweist, welches quer zur Kette verläuft, so dass der verlängerte Mitnehmerbolzens der Kette in dieses Langloch eintauchen kann. Bei Abstandsänderungen zwischen Nadelwagen und Kette wandert der Mitnehmerbolzens der Kette innerhalb des Langlochs, wobei die Kraftübertragung von der Kette auf den Nadelwagen jederzeit mittels des Mitnehmers gewährleistet ist. Aufgrund der einfachen und funktionssicheren Wirkungsweise kann vorteilhaft vorgesehen sein, dass beide Laschen mit Langlöchern an das jeweilige Ende des Mitnehmerbolzens anschließen.

Bei wenigstens einer der beiden Laschen ist das Langloch allseitig vom Material seiner Lasche umgeben, so dass Zugkräfte quer zur Kette übertragen werden können. Auf diese Weise ist sichergestellt, dass der Nadelwagen stets verliersicher mit der Kette verbunden bleibt. Wenn bei der gegenüberliegenden Lasche das Langloch frei endet, ermöglicht dies eine besonders problemlose und schnelle Anbindung des Nadelwagens an die Kette, wobei das frei endende Langloch zwar keine Zugkräfte, aber immerhin die Übertragung von Mitnahmekräften in Längsrichtung der Kette ermöglicht.

Vorteilhaft kann vorgesehen sein, dass das Gleitstück nahezu über die volle Länge des Nadelwagens beweglich ist. Hierdurch wird ein so weiter Verstellbereich des Gleitstücks ermöglicht, dass unter den in der Praxis auftretenden Relativbewegungen eine praktisch nicht eingeschränkte Beweglichkeit des Nadelwagens gegenüber der Kette besteht. Dieser weite Verstellbereich des Gleitstücks am Nadelwagen kann beispielsweise durch eine Führungsstange oder Führungsschiene verwirklicht werden, entlang welcher das Gleitstück verschoben werden kann, wobei an den beiden vorderen und hinteren Enden des Nadelwagens Anschläge vorgesehen sind, die beispielsweise auch zur Halterung der Führungsstange oder Führungsschiene dienen, und die zudem als Anschlag die Beweglichkeit des Gleitstücks begrenzen, so dass dieses verliersicher am Nadelwagen gehalten ist.

Ausführungsbeispiele der Erfindung werden anhand der rein schematischen Darstellungen nachfolgend näher erläutert. Dabei zeigt
- Fig. 1: eine Draufsicht auf einen Breithalter,
- Fig. 2: eine perspektivische Ansicht in gegenüber Fig. 1 größerem Maßstab auf ein erstes Ausführungsbeispiel eines Nadelwagens,
- Fig. 3: eine Ansicht ähnlich Fig. 2, jedoch auf ein zweites Ausführungsbeispiel,
- Fig. 4: eine Draufsicht auf einen Breithalter mit Nadelwagen des zweiten Ausführungsbeispiels, und
- Fig. 5: einen Vertikalschnitt quer zur Fahrtrichtung durch einen Nadelwagen.

In Fig. 1 ist mit 1 insgesamt ein Breithalter bezeichnet, bei dem ein Teil seiner Gesamtlänge nicht dargestellt ist und eine Vielzahl von Nadelwagen 2 entlang einer umlaufenden Kette 3 angeordnet sind. Die Nadelwagen 2 sind rein schematisch angedeutet, ihre Konstruktion wird vielmehr später anhand der Fig. 2 bis 5 näher erläutert.

Der in Fig. 1 dargestellte Breithalter dient dazu, eine Längsseite einer Textilbahn entlang einer vorbestimmten Linie zu halten, so dass eine Textilbahn auch während einer Wärmebehandlung ihre gewünschte Breite behält. Hierzu ist auf der gegenüberliegenden Längsseite der Textilbahn spiegelsymmetrisch ein gleicher Breithalter wie der in Fig. 1 dargestellte Breithalter 1 vorgesehen, so dass beide Längskanten der Textilbahn erfasst werden und somit die Breite der Textilbahn auch unter der Wärmeeinwirkung beibehalten wird.

Bei dem Ausführungsbeispiel der Fig. 1 ist vorgesehen, dass mehrere in Fig. 1 unten dargestellte Nadelwagen 2 die Textilbahn erfassen, während die oben dargestellten Nadelwagen 2 sich im Rücklauf befinden. Bei oder kurz vor der mit N bezeichneten Stelle erfolgt das Nadeln, also der Eingriff der Nadeln eines Nadelwagens 2 in die Textilbahn, während bei oder kurz hinter der mit A bezeichneten Stelle das Ausnadeln erfolgt, also die Trennung der Nadelwagen von der Textilbahn. Zwischen diesen beiden Nadel- und Ausnadelstellen N und A befindet sich eine Wärmezone W, in welcher die gewünschte Wärmebehandlung, beispielsweise eine so genannte Thermofixierung, erfolgt.

Aus Fig. 1 ist ersichtlich, dass der Abstand der Nadelwagen 2 dort, wo die Nadelwagen 2 zwischen dem Nadeln und dem Ausnadeln im Eingriff mit der Textilbahn stehen, in Bandlaufrichtung größer wird. Die Bandlaufrichtung der Textilbahn führt gemäß Fig. 1 von links nach rechts durch die Wärmezone, und aufgrund der fortschreitenden Dehnung der Textilbahn vergrößern sich dementsprechend die Abstände zwischen jeweils zwei benachbarten Nadelwagen 2.

Unterhalb des Breithalters 1 ist in Fig. 1 eine Textilbahn 29 ausschnittsweise dargestellt, deren Laufrichtung durch einen mit "L" gekennzeichneten Pfeil verdeutlicht ist. Mit "S" gekennzeichnete Pfeile, die vom Breithalter 1 zur Mittel- bzw. Längsachse der Textilbahn 29 weisen, in Fig. 1 also nach unten, verdeutlichen die Schrumpfkraft, mit welcher die Textilbahn 29 auf den Breithalter 1 einwirkt. Die Nadelwagen 2 entwickeln eine jeweils gleich große, aber entgegengerichtete Breithaltekraft, welche die Textilbahn 29 nach außen zu ziehen bestrebt ist, so dass die Schrumpfkraft kompensiert wird und im Ergebnis die Breite der Textilbahn 29 unverändert bleibt.

Fig. 2 zeigt einen Nadelwagen 2 in einem größeren Maßstab als Fig. 1. Führungsschienen, die oberhalb sowie unterhalb der Rollen 4 vorgesehen sind, jedoch in der Zeichnung nicht dargestellt sind, dienen dazu, den Nadelwagen 2 gegen Kippkräfte zu sichern. Diesen Führungsschienen liegen die Rollen 4 mit ihren Umfangsflächen an, so dass die Rollen 4 gegenüber diesen Führungsschienen abrollen können und lediglich Rollreibung zwischen dem Nadelwagen 2 und den Führungsschienen auftritt. Liegend angeordnete Seitenführungsrollen 12 sind um aufrechte Achsen 5 drehbar gelagert und dienen dazu, den Nadelwagen 2 in seitlicher Richtung zu führen. Die Seitenführungsrollen 12 sind oberhalb der aufrechten Rollen 4 am Nadelwagen 2 angeordnet.

Fig. 2 zeigt weiterhin einen Mitnehmer 23, der den Nadelwagen 2 mit der Kette 3 verbindet, wie später noch näher erläutert wird. Fig. 1 zeigt im Bereich der beiden Umlenkenden des Breithalters 1 zwei Führungsbahnen 11. Wenn die Nadelwagen 2 ausgenadelt werden, also von der Textilbahn getrennt werden, kann dies erfolgen, indem sie beispielsweise in eine tiefere Ebene geführt werden und somit die Nadeln aus der Textilbahn herausgezogen werden. An seiner Oberseite weist der Nadelwagen 2 eine Vielzahl von Nadeln 14 auf, die nicht in Fig. 2, aber beispielsweise in Fig. 5 ersichtlich sind. Unterhalb der Seitenführungsrollen 12 sind die liegend ausgerichteten Achsen mit 15 gekennzeichnet, um welche die aufrechten Rollen 4 drehbar sind.

Fig. 5 zeigt einen Vertikalschnitt durch den Nadelwagen 2 quer zur Fahrtrichtung. Die Nadeln 14 erstrecken sich durch die Textilbahn 29, und die von der Textilbahn 29 auf den Nadelwagen 2 einwirkende Schrumpfkraft S wirkt in Richtung des zugehörigen, mit S gekennzeichneten Pfeils. Gegen diese Schrumpfkraft S ist der Nadelwagen 2 mit seinen Seitenführungsrollen 12 abgestützt. Da die Schrumpfkraft S oberhalb der aufrechten Rollen 4 und auch oberhalb der liegenden Seitenführungsrollen 12 an dem Nadelwagen 2 angreift, wirken Kippkräfte auf den Nadelwagen 2 ein, gegen welche der Nadelwagen 2 mit seinen aufrechten Rollen 4 abgestützt ist. Zu diesem Zweck läuft der Nadelwagen 2 in einem Führungsprofil 30, dessen Querschnitt aus mehreren separaten Profilabschnitten gebildet ist. Die Bereiche, wo die aufrechten Rollen 4 und die Seitenführungsrollen 12 Druck auf das Führungsprofil 30 ausüben und der Nadelwagen 2 die Schrumpf- und Kippkräfte in das Führungsprofil 30 einleitet, sind in Fig. 5 durch Pfeile "D" gekennzeichnet.

In den Fig. 2 und 3 ist jeweils ein Nadelwagen 2 perspektivisch dargestellt, allerdings jeweils ohne die an seiner Oberseite vorgesehenen Nadeln 14. Die aufrecht angeordneten Rollen 4 befinden sich in einer unteren Ebene, während die liegend ausgerichteten Seitenführungsrollen 12 in einer oberen Ebene des Nadelwagens 2 angeordnet sind. Zur Kette 3 hin - die in diesen beiden Zeichnungen rechts am Nadelwagen 2 entlang verläuft, jedoch nicht dargestellt ist - ist jeweils ein Mitnehmer 6 vorgesehen, der bei den beiden Ausführungsbeispielen der Fig. 2 und 3 jeweils als Gleitstück 19 ausgestaltet ist, welches mittels einer Messinghülse 20 auf einer stählernen Führungsstange 21 in Längsrichtung des Nadelwagens 2 beweglich ist. Die Führungsstange 21 ist an den beiden Enden des Nadelwagens 2 an Haltearmen 22 befestigt, die gleichzeitig jeweils auch einen Anschlag für die Beweglichkeit des Gleitstücks 19 entlang der Führungsstange 21 bilden. Das Gleitstück 19 ist daher nahezu über die gesamte Länge des Nadelwagens 2 beweglich. Bei den dargestellten Ausführungsbeispielen wird dieser Verstellbereich wird nicht durch Federelemente verringert, da die Führungsstange 21 zwischen den Anschlägen 22 und dem Gleitstück 19 jeweils frei von zusätzlichen Elementen ist, wie beispielsweise den erwähnten Federelementen.

Die Ausführungsbeispiele der Fig. 2 und 3 unterscheiden sich in der Ausgestaltung der Gleitstücke 19: beim Ausführungsbeispiel der Fig. 2 ist ein Finger 23 vorgesehen, der sich zwischen zwei benachbarte Rollen der als Rollenkette ausgestalteten Kette 3 erstreckt. Ein so genannter Mitnehmerpunkt 31 befindet sich dort, wo sich die beiden durch die Führungsstange 21 und durch den Finger 23 verlaufenden jeweiligen Längsachsen schneiden. Durch die Beweglichkeit des Gleitstücks 19 entlang der Führungsstange 21 ist der Mitnehmerpunkt 31 in Längsrichtung des Nadelwagens 2 beweglich und kann, wie oben erläutert, nahezu über die gesamte Länge der Führungsstange 21 wandern. Dadurch, dass der Finger 23 unterschiedlich weit in die Kette 3, nämlich zwischen zwei benachbarte Rollen eintauchen kann, ist auch eine Beweglichkeit des Mitnehmerpunkt 31 in quer zur Kette 3 ermöglicht, wie später noch näher erläutert wird.

Beim Ausführungsbeispiel der Fig. 3 weist der Mitnehmer 6 eine obere Lasche 24 und eine untere Lasche 25 auf. In beiden Laschen 24 und 25 ist jeweils ein Langloch 26 bzw. 27 vorgesehen. Das Langloch 26 in der oberen Lasche 24 ist ringsum von dem Material der Lasche 24 umgeben, so dass der Mitnehmer 6 auch Zugkräfte übertragen kann, die zwischen der Kette 3 und dem Nadelwagen 2 quer zur Längsachse bzw. Bewegungsrichtung dieser beiden Elemente wirken. In der unteren Lasche 25 ist das Langloch 27 zur Kette 3 hin offen und weist an seiner Mündung zudem Einführungsschrägen 28 auf, so dass die Montage des Nadelwagens 2 an der Kette 3 auf besonders einfache Weise möglich ist. Der Nadelwagen 2 wird hierzu schräg an die Kette 3 angesetzt, so dass das Langloch 26 der oberen Lasche 24 den oberen Überstand eines Mitnehmerbolzens der Kette 3 umgreift. Anschließend wird der Nadelwagen 2 abwärts geschwenkt, bis das Langloch 27 der unteren Lasche 25 den unteren Überstand desselben Mitnehmerbolzens umgreift.

In Fig. 4 ist ein Breithalter 1 in schematischer Draufsicht und im Vergleich zu Fig. 1 in einem größeren Maßstab dargestellt, wobei ein Teil des Breithalters 1 weggebrochen ist und im Wesentlichen lediglich die beiden Bereiche dargestellt sind, in denen die Kette 3 umgelenkt wird. Die Kette 3 ist strichpunktiert angedeutet, ebenso die Führungsstangen 21, die somit lediglich durch ihre jeweilige Längsachse repräsentiert sind. Kreuzungspunkte dieser Längsachsen der Führungsstangen 21 mit den Längsachsen der Mitnehmer 6 kennzeichnen die jeweiligen Mitnehmerpunkte 31. Die Nadelwagen 2 sind gemäß dem zweiten Ausführungsbeispiel der Fig. 3 ausgestaltet. Im Bereich der linken Führungsbahn 11 werden die Nadelwagen 2 ausschließlich durch die umlaufende Kette 3 angetrieben. Aufgrund des Fahrwiderstandes der Nadelwagen 2 befinden sich die Gleitstücke 19 bzw. die Mitnehmer 6 an dem in Bewegungsrichtung vorderen Anschlag 22. Nachdem die Nadeln 14 der Nadelwagen 2 in das Gewebe eingetaucht sind, hinter der Station N, erfolgt der Antrieb des Nadelwagens 2 durch das Gewebe, und aufgrund der Längsdehnung des Gewebes eilt der Nadelwagen 2 der Kette 3 voraus. Da die Mitnehmer 6 mit der Geschwindigkeit der Kette 3 laufen, bewegt sich der vordere Anschlag 22 gegenüber dem Gleitstück 19 nach vorn, so dass das Gleitstück 19 bis kurz vor der gegenüberliegenden - in Fig. 4: der rechten - Umlenkung der Kette 3, nämlich bis etwa zur Ausnadelstation A, nahezu oder sogar vollständig bis an den in Fahrtrichtung hinteren Anschlag 22 angenähert wird.

Ab der Ausnadelstation A erfolgt dann wiederum der Antrieb der Nadelwagen 2 ausschließlich durch die Kette 3. In Fig. 4 ist ersichtlich, wie die als Gleitstücke 19 ausgestalteten Mitnehmer 6 entlang der Führungsstange 21 bewegt werden, bis sie dem in Fahrtrichtung vorderen Anschlag 22 wieder anliegen.

Aus Fig. 4 ist weiterhin ersichtlich, dass sich während eines Umlaufs der Kette 3 erheblich unterschiedliche Abstände zwischen den Nadelwagen 2 - und somit dem Mitnehmerpunkt 31 - und der Kette 3 ergeben. Da der Mitnehmerpunkt 31 stets auf der Führungsstange 21 liegt und der Abstand vom Mitnehmerpunkt 31 bis zum Langloch 26 stets unverändert ist, ist der veränderliche Abstand vom Mitnehmerpunkt 31 zur Kette 3 deutlich anhand der unterschiedlichen Stellen erkennbar, wo die Kette 3 das Langloch 26 quert. Im Bereich der linken Umlenkung der Kette 3 wird die Länge der oberen Lasche 24 und des Langlochs 26 - und somit die Beweglichkeit des Mitnehmerpunktes 31 quer zur Kette 3 - nahezu vollständig ausgeschöpft. Ansonsten und insbesondere in den Bereichen zwischen den beiden Umlenkungen befinden sich die Mitnehmerbolzen der Kette 3 nahezu am gegenüberliegenden Ende des Langlochs 26, da hier der jeweilige Abstand zwischen der Kette 3 und den Nadelwagen 2 am geringsten ist.

## Patentansprüche

1. Gewebe-Breithalter (1) einer Ausrüstungsmaschine, mit einer umlaufenden Kette (3)
und einer Vielzahl von Nadelwagen (2), die mit aufrecht ausgerichteten Nadeln (14) versehen sind, deren freie Enden nach oben weisen,
und einem Mitnehmer (6), der sich mitnahmewirksam zwischen einem Nadelwagen (2) und der Kette (3) erstreckt, derart, dass der Nadelwagen (2) von der Kette (3) angetrieben und mit der Kette (3) mitgeführt wird,
wobei der Nadelwagen (2) in Längsrichtung der Kette (3) relativ zur Kette (3) beweglich ist, indem die Stellung des Mitnehmers (6) relativ zu der Kette (3) und / oder zu dem Nadelwagen (2) veränderlich ist,
und wobei am Nadelwagen (2) Rollen (4) vorgesehen sind, welche den Nadelwagen (2) gegen einwirkende Zug- und Kippkräfte an einer Führungsschiene abstützen, **dadurch gekennzeichnet,**
**dass** die den Nadelwagen (2) gegen Kippkräfte abstützenden Rollen (4) jeweils um eine liegende Achse (15) drehbar gelagert sind,
und **dass** der Mitnehmer (6) ein Gleitstück aufweist, welches am Nadelwagen (2) in Längsrichtung der Kette (3) von Federkräften unbelastet frei beweglich gelagert und geführt ist.

2. Breithalter nach Anspruch 1,
**dadurch gekennzeichnet,**
**dass** die Kette (3) als Rollenkette ausgestaltet ist und der Mitnehmer (6) sich in den Freiraum zwischen zwei Rollen der Kette (3) erstreckt.

3. Breithalter nach Anspruch 1,
**dadurch gekennzeichnet,**
**dass** die Kette (3) als Rollenkette ausgestaltet ist und der Mitnehmer (6) zwei Laschen aufweist, welche sich beiderseits der Kette (3) jeweils zu einem Ende eines Kettenbolzens erstrecken.

4. Breithalter nach Anspruch 3,
**dadurch gekennzeichnet,**
**dass** wenigstens eine der beiden Laschen ein quer zur Kette (3) verlaufendes Langloch aufweist, derart, dass der Abstand zwischen dem Nadelwagen (2) und der Kette (3) veränderlich ist unter Beibehaltung einer mitnahmewirksamen Kraftübertragung von der Kette (3) auf den Nadelwagen (2).

5. Breithalter nach einem der vorhergehenden Ansprüche, **dadurch gekennzeichnet,**
**dass** das Gleitstück über im Wesentlichen die gesamte Länge des Nadelwagens (2) beweglich ist.

## Claims

1. Fabric spreader (1) of a finishing machine having a chain (3) extending all the way around it and having a large number of needle carriages (2) that are fitted with perpendicularly arranged needles (14) the free ends of which point upwards,
and a driving means (6) that extends drive-effectively between a needle carriage (2) and the chain (3),
in such a way that the needle carriage (2) is driven by the chain (3) and is carried along with the chain (3),
where the needle carriage (2) can be moved relative to the chain (3) in a lengthwise direction of the chain (3) in that the position of the driving means (6) relative to the chain (3) and/or the needle carriage (2) can be changed
and where rollers (4) are provided for on the needle carriage (2) to steady the needle carriage (2) against pulling and tilting forces on a guide rail,
**characterised in that** each of the rollers (4) that steadies the needle carriage (2) against tilting forces is rotatably mounted about a horizontal axle (15)
and **in that** the driving means (6) incorporates a sliding piece that is without spring force freely moveably mounted on and guided by the needle carriage (2) in the lengthwise direction of the chain (3).

2. Spreader in accordance with claim 1, **characterised in that** the chain (3) is designed as a roller chain and the driving means (6) projects into the free space between two rollers of the chain (3).

3. Spreader in accordance with claim 1, **characterised in that** the chain (3) is designed as a roller chain and the driving means (6) incorporates two link plates of which one extends to an end of a chain pin on the one side of the chain (3) and the other to an end of a chain pin on the other side of the chain (3).

4. Spreader in accordance with claim 3, **characterised in that** at least one of the two link plates incorporates a slot that extends at right angles to the chain (3) in such a way that the distance between the needle carriage (2) and the chain (3) can be altered while maintaining a drive-effective transmission of forces from the chain (3) to the needle carriage (2).

5. Spreader in accordance with any one of the foregoing claims, **characterised in that** the sliding piece can be moved along essentially the whole length of the needle carriage (2).

## Revendications

1. Tendeur de largeur de tissu (1) d'une machine à finir,
muni d'une chaîne (3) continue
et d'une pluralité de chariots à aiguilles (2) pourvus d'aiguilles (14) orientées verticalement, dont les extrémités libres sont tournées vers le haut,
ainsi que d'un entraîneur (6) qui s'étend avec un effet d'entraînement entre un chariot à aiguilles (2) et la chaîne (3), de telle sorte que le chariot à aiguilles (2) est entraîné par la chaîne (3) et guidé en même temps que la chaîne (3),
le chariot à aiguilles (2) étant mobile par rapport à la chaîne (3) dans le sens longitudinal de la chaîne (3), en ce que la position de l'entraîneur (6) est variable par rapport à la chaîne (3) et/ou par rapport au chariot à aiguilles (2),
et des roulettes (4), qui soutiennent le chariot à aiguilles (2) contre l'action de forces de traction et de basculement sur un rail de guidage, étant prévues sur le chariot à aiguilles (2),
**caractérisé en ce**
**que** les roulettes (4) qui soutiennent le chariot à aiguilles (2) contre les forces de basculement sont disposées de sorte à être chacune susceptible de tourner autour d'un axe couché (15),
et **que** l'entraîneur (6) présente une pièce coulissante qui est disposée et guidée en libre translation sur le chariot à aiguilles (2) dans le sens longitudinal de la chaîne (3) sans être contraint par des forces de ressort.

2. Tendeur de largeur selon la revendication 1, **caractérisé en ce que** la chaîne (3) est conçue en tant que chaîne à rouleaux et que l'entraîneur (6) s'étend dans l'espace libre entre deux rouleaux de la chaîne (3).

3. Tendeur de largeur selon la revendication 1, **caractérisé en ce que** la chaîne (3) est conçue en tant que chaîne à rouleaux et que l'entraîneur (6) présente deux éclisses qui s'étendent chacune de part et d'autre de la chaîne (3) jusqu'à une extrémité d'un axe de chaîne.

4. Tendeur de largeur selon la revendication 3, **caractérisé en ce qu'**au moins une des deux éclisses présente un trou oblongue à la transversale de la chaîne (3) de telle sorte que l'écart entre le chariot à aiguilles (2) et la chaîne (3) est variable tout en maintenant une transmission de force, avec effet d'entraînement, de la chaîne (3) au chariot à aiguilles (2).

5. Tendeur de largeur selon l'une des revendications précédentes, **caractérisé en ce que** la pièce coulissante est mobile sur sensiblement toute la longueur du chariot à aiguilles (2).
